# EUROPÄISCHE PATENTSCHRIFT

(11) **EP 2 505 730 B1**
(45) Veröffentlichungstag und Bekanntmachung des Hinweises auf die Patenterteilung: **02.10.2013**
(21) Anmeldenummer: 11002615.0
(22) Anmeldetag: 30.03.2011
(51) Int. Cl.: E04B 2/04, E04B 2/08, E04C 2/24, E04C 1/40, E04B 2/02

(54) **Formstein enthaltend Holzweichfaserplatten**
Wood brick comprising soft wood fibre boards
Brique en bois contenant des plaques de fibres douces de bois

(43) Veröffentlichungstag der Anmeldung: 03.10.2012
(73) Patentinhaber: Pavatex SA, 1701 Fribourg (CH)
(72) Erfinder: Kewitzki, Adam, 88299 Leutkirch (DE); Brombacher, Volker, 5644 Auw (CH)
(74) Vertreter: Grimm, Siegfried

(56) Entgegenhaltungen:
- WO-A1-2008/074170
- DE-U1- 20 013 246
- DE-U1-202008 000 597

## Beschreibung

Die vorliegende Erfindung betrifft mehrschichtige Formsteine aus Holzweichfaserplatten und Holzwerkstoffplatten, die mittels Leim verbunden sind; Bauelemente umfassend eine Vielzahl solcher Formsteine; Verfahren zur Herstellung dieser Formsteine und Bauelemente sowie die Verwendung dieser Formsteine und Bauelemente.

Verschiedene Formsteine enthaltend Holzfasern und / oder Holzplatten sind bereits bekannt. Diese sind jeweils an spezifische Anwendungen angepasst, eine universelle Anwendung im Bau ist jedoch nicht gegeben. Insbesondere sind die bekannten Formsteine nicht so ausgelegt, dass sie gleichzeitig tragend und isolierend (bzw. dämmend) sind und mittels handelsüblichem Mörtel, bzw. handelsüblichem Kleber, nach Standardverfahren an der Baustelle verarbeitet werden können.

So offenbart EP0838557 ein Bausystem zur Erstellung von Gebäuden; dieses Baussystem umfasst eine Trägerkonstruktion und Formsteine zur Ausfachung. Dieses Bausystem wird als vergleichsweise aufwändig angesehen, ferner als nicht kompatibel mit der üblichen Bauweise von Gebäuden. Insbesondere kann aus den dort offenbarten Formsteinen keine tragende Wand gebildet werden. Ferner weist dieser Formstein keine Schichtstruktur auf.

Ferner offenbart WO2005/093182 ein Verfahren zur Herstellung eines tragfähigen Mauerwerks unter Verwendung von Kammersteinen und Vollsteinen aus nachwachsenden Rohstoffen. Das dort offenbarte Verfahren zur Herstellung einer tragfähigen Wand wird als vergleichsweise aufwändig und daher wenig praktikabel angesehen; es verwendet Beton oder ähnliches als tragendes Element. Ferner weisen die dort offenbarten Formsteine keine Schichtstruktur auf. US2004/0163352, US3016316 und AT409646 offenbaren jeweils spezifische Holzbausteine, die aus einzelnen miteinander verbundenen Holzplatten bestehen und über Nut-Feder Verbindungen verfügen. Diese Bausteine können zur Erstellung selbsttragender Wände eingesetzt werden. Aufgrund der Materialien ist jedoch eine Verarbeitung wie mit konventionellen Mauersteinen nicht möglich. WO 2008/074170 offenbart ein Bauelement aus Holz, welches aus aussen liegenden Holzplatten und innen liegender Faserplatte besteht. Dieses Bauelement ist vergleichsweise aufwändig in der Herstellung und ebenfalls aufgrund der verwendeten Materialien nicht wie konventionelle Mauersteine verarbeitbar.

Darüber hinaus sind quaderförmige Holzbauelemente mit mehreren verleimten Schichten von Holzweichfaserplatten aus DE 2001 32 46 U bekannt.

Eine Aufgabe der vorliegenden Erfindung ist daher die Bereitstellung von Formsteinen und Bauelementen die eines oder mehrere der vorgenannten Nachteile lösen sowie entsprechenden Verfahren dafür. Insbesondere besteht ein Bedarf an Formsteinen, die auf der Baustelle konventionell verarbeitet werden können, tragfähig sind und isolierend (bzw. dämmend) sind.

Die vorstehend umrissenen Aufgaben werden gemäss den unabhängigen Ansprüchen gelöst. Die abhängigen Ansprüche stellen vorteilhafte Ausführungsformen dar. Weitere vorteilhafte Ausführungsformen sind der Beschreibung und den Figuren zu entnehmen. Die im Zusammenhang mit der vorliegenden Erfindung gegebenen allgemeinen, bevorzugten und besonders bevorzugten Ausführungsformen, Bereiche usw. können beliebig miteinander kombiniert werden. Ebenso können einzelne Definitionen, Ausführungsformen usw. entfallen bzw. nicht relevant sein.

Die in der vorliegenden Erfindung verwendeten **Begriffe** werden im allgemein üblichen, dem Fachmann geläufigen Sinn verwendet. Sofern sich aus dem direkten Zusammenhang keine andere Bedeutung ergibt, haben die folgenden Begriffe dabei insbesondere die hier angegebene Bedeutung.

**"Formstein"** bezeichnet einen dreidimensionalen Körper, welcher zumindest zwei planparallele Flächen (z.B. "Sichtflächen" (x-z-Ebene in Fig. 1) oder "Lagerflächen" (x-y-Ebene in Fig. 1)) aufweist und so zum Erstellen von Bauelementen, insbesondere eines Mauerverbundes, geeignet ist. Typischerweise ist der Formstein im Wesentlichen quaderförmig. Die neben den Sichtflächen vorliegenden weiteren Seitenflächen werden als "Schmalseiten" bezeichnet; senkrechte Schmalseiten werden als "Stossflächen" und waagerechte Schmalseiten werden als "Lagerflächen" bezeichnet. Ferner kann der Formstein Elemente zur Verbindung mit weiteren Formsteinen ("Verzahnungen") aufweisen. "Formsteine" werden auch als "Formkörper", "Bausteine" oder allgemeiner als "genormtes Bauelement" bezeichnet.

**"Holzweichfaserplatte"** (auch "Holzfaserdämmplatten" genannt) bezeichnet an sich bekannte Platten die typischerweise zu 80 - 90 Masse-% aus Holzfasern, welche aus Sägeresten (Schwarte, Spreissel) und Hackschnitzeln gewonnen werden. Holzweichfaserplatten können nach dem Nassverfahren oder nach dem Trockenverfahren hergestellt sein. Bevorzugt sind Holzweichfaserplatten, deren Holzfasern überwiegend oder ausschließlich von Nadelhölzern gewonnen werden. Holzweichfaserplatten weisen zwei paar Schnittkanten auf ("Kantenflächen") sowie eine Ober- und Unterseite, welche typischerweise nicht unterscheidbar sind ("Seitenflächen" bzw. "Flächen")

**"Holzwerkstoffplatte"** (auch "Wood based panel" genannt) bezeichnet an sich bekannte Platten und umfasst Leimholz ("Solid Wood Panels", SWP), Furnierschichtholz... (laminated veneer lumber, LVL), Sperrholz, Grobspanplatten... (Oriented Standard Board, OSB), Spanplatten ("Particleboard" (resin bonded or cement bonded)), Faserplatten (Fibreboard, bspw. MDF) welche gemäss EN 13986 für tragende Bauteile freigegeben sind. Holzwerkstoffplatten weisen ebenfalls zwei paar Schnittkanten auf ("Kantenflächen") sowie eine Ober- und Unterseite, welche typischerweise nicht unterscheidbar sind ("Seitenflächen" bzw. "Flächen"). Der Begriff Holzwerkstoffplatte umfasst im Rahmen dieser Erfindung somit Holzweichfaserplatten nicht.

**"Leim"** bezeichnet an sich bekannte Materialien, welche die genannten Platten durch Flächenhaftung und innere Festigkeit, d.h. Adhäsions- und Kohäsionskräfte, verbinden können. Der Begriff umfasst insbesondere organische Materialien auf wässriger oder nicht-wässriger Basis; speziell solche Materialien, die bei Temperaturen über 40°C und bei erhöhtem Druck abbinden. Leime, im Sinne dieser Erfindung, werden während der industriellen Produktion der genannten Formsteine eingesetzt.

**"Verbindungsmaterial"** bezeichnet an sich bekannte Materialien, welche die genannten Formsteine durch Flächenhaftung und innere Festigkeit, d.h. Adhäsions- und Kohäsionskräfte, verbinden können. Der Begriff umfasst insbesondere Mörtel (d.h. im wesentlichen anorganische Materialien die hydraulisch abbinden) und Kleber (d.h. im wesentlichen organische Materialien die chemisch bei Raumtemperatur und bei ohne Druckeinwirkung abbinden). Verbindungsmaterial, im Sinne dieser Erfindung, wird auf der Baustelle bei der Herstellung von Bauelementen unter Verwendung der genannten Formsteinene eingesetzt.

Die vorliegende Erfindung wird weiterhin durch die **Figuren** illustriert.
**Fig. 1** zeigt schematisch einen quaderförmigen Formstein (1) in der Ausführungsform eines Vollsteines ohne Verzahnungsbereiche; dabei bildet die x-z-Ebene die Sichtfläche, die y-z-Ebene die Stossfläche und die x-y-Ebene die Lagerfläche; die einzelnen Schichten (11), (12), (13) sind sichtbar; der verwendete Leim ist nicht dargestellt.
**Fig. 2** zeigt schematisch den lammellenartigen Aufbau der Schichten (11), (13) und (12); wobei (11) aus 3 Holzweichfaserplatten, (13) aus 5 Holzweichfaserplatten und (12) aus 2 Holzwerkstoffplatten (121), (123) und 3 Holzweichfaserplatten (122) aufgebaut ist.
**Fig. 3** zeigt schematisch Beispiele für eine mögliche Verzahnung der erfindungsgemässen Formsteine (1), wobei die einzelnen Schichten des Formsteines hervorgehoben sind und weder Kleber noch Verbindungsmaterial dargestellt sind. In Fig. 3 (oben) werden Formsteine (1) gezeigt, die nur entlang der Stossflächen verzahnt sind; in Fig. 3 (unten) werden Formsteine (1) gezeigt, die nur entlang der Lagerflächen verzahnt sind.
**Fig. 4** zeigt schematisch ein Bauelement (2) aus Reihen von Formsteinen (1a), (1b), (1c) ; das Verbindungsmaterial (3) ist in dieser Ausführungsform nur auf den Lagerflächen aufgebracht.

In einem **ersten Aspekt** betrifft die Erfindung somit einen Formstein (1) umfassend (d.h. enthaltend oder bestehend aus) drei Schichten (11), (12), (13), welche mittels Leim miteinander verbunden sind (d.h. verleimt sind), dadurch gekennzeichnet dass (a) die Schicht (11) eine oder mehrere Holzweichfaserplatten (111) umfasst; (b) die Schicht (12) zwei Holwerkstoffplatten (121), (123) und eine oder mehrere dazwischen liegende Holzweichfaserplatten (122) umfasst; (c) die Schicht (13) eine oder mehrere Holzweichfaserplatten (131)umfasst; (d) die Schicht (12) mittig (d.h. zwischen den Schichten (11) und (13)) angeordnet ist; (e) der Formstein im wesentlichen quaderförmig ist und ein Kantenverhältnis x:y:z = 4-6:1-5:2-5 aufweist; (f) der Formstein ein Volumen von 0.005 - 0.2 m3 aufweist. Ein derartiger Formstein ist bspw. geeignet für die Erstellung von Wänden, Mauern und Stützen. Der erfindungsgemässe Formstein ist einfach herstell- und verarbeitbar und geeignet für das Anbringen von Verputzen und / oder Anstrichen. Insbesondere ist der erfindungsgemässe Formstein tragend und isolierend / dämmend (wie nachstehend erläutert) und somit geeignet für den einschaligen Wandaufbau. Ferner ist der erfindungsgemässe Formstein geeignet, um Wände mittels handelsüblichen Verbindungsmaterials (Mörtel oder Kleber) zu erstellen, wie im dritten Aspekt dargestellt.

Vorteilhafte Merkmale und Ausführungsformen des erfindungsgemässen Formsteines sollen nachstehend erläutert werden.

Der Begriff **Holzweichfaserplatte** wurde vorstehend erläutert; vorteilhaft werden solche Holzweichfaserplatten verwendet, welche der EN 13171 entsprechen. Die Dimensionen für geeignete Holzweichfaserplatten können in weiten Bereichen variieren und hängen unter anderem von produktionstechnischen Überlegungen ab. Geeignet sind bspw. Holzweichfaserplatten mit einer Dicke von 10 - 140 mm, bevorzugt 10 - 60 mm, insbesondere 15 - 25 mm. Die Dichten für geeignete Holzweichfaserplatten können in weiten Bereichen variieren und hängen unter anderem vom angestrebten Verwendungszweck ab. Geeignet sind bspw. Holzweichfaserplatten mit einer Rohdichte von 80 - 400 kg/m3, bevorzugt 80 - 300 kg/m3; insbesondere 110 - 230 kg/m3. Solche Platten können nach bekannten Methoden hergestellt werden und nach an sich bekannten Methoden zu den erfindungsgemässen Formsteinen verarbeitet werden.

Der Begriff **Holzwerkstoffplatte** wurde vorstehend erläutert; vorteilhaft werden solche Holzwerkstoffplatten verwendet, welche der EN 13986 entsprechen und/oder aufgrund entsprechender Vorgaben für tragende Bauteile eingesetzt werden dürfen. Die Dimensionen für geeignete Holzwerkstoffplatten können in weiten Bereichen variieren und hängen unter anderem von produktionstechnischen Überlegungen ab. Geeignet sind bspw. Holzwerkstoffplatten mit einer Dicke von 15 - 40 mm, bevorzugt 24 - 36 mm. Die Dichten für geeignete Holzwerkstoffplatten können in weiten Bereichen variieren und hängen unter anderem vom angestrebten Verwendungszweck ab. Geeignet sind bspw. Holzwerkstoffplatten mit einer Rohdichte von 250 - 800 kg/m3, bevorzugt 350 - 550 kg/m3. Beispielhaft aufgeführt seien Spanplatten, OSB-Platten, 3-Schicht-C-C-Platten (3-Schichtplatten der Qualität C-C). Solche Platten können nach bekannten Methoden hergestellt werden und nach an sich bekannten Methoden zu den erfindungsgemässen Formsteinen verarbeitet werden.

Durch die flächige Anordnung der genannten Platten im erfindungsgemässen Formstein ergibt sich eine **lamellenartige Struktur** desselben. In einer vorteilhaften Ausführungsform betrifft die Erfindung einen Formstein wie hier beschreiben in welchem die Holzweichfaser- und Holzwerkstoffplatten so angeordnet sind, dass deren Flächen parallel zur Sichtfläche des Formsteines (x-z-Ebene in Fig. 1) angeordnet sind. Dadurch wird eine lamellenartige Struktur aus stehenden planparallelen Flächen erzeugt; die einzelnen den Formstein bildenden Platten werden daher auch als "Lamellen" (z.B. (111), (121), (122) usw.) bezeichnet. Diese Lamellen werden in Schichten ((11), (12), (13)) gruppiert, wobei die Schicht (12) mittig, d.h. zwischen (11) und (13), angeordnet ist. Diese Anordnung hat sich als vorteilhaft erwiesen, um günstige Dämm- und Trage- Eigenschaften von Bauelementen, wie nachstehend beschrieben, zu erreichen.

In einer vorteilhaften Ausführungsform betrifft die Erfindung einen Formstein (1), welcher Lamellen gleicher Grösse umfasst bzw. aus Lamellen gleicher Grösse besteht. Die einzelnen Lamellen eines Formsteines können a) eine identische Fläche aber unterschiedliche Dicke aufweisen oder b) eine identische Fläche und Dicke aufweisen.

In einer weiteren vorteilhaften Ausführungsform betrifft die Erfindung einen Formstein (1), welcher identische oder verschiedene Typen von Holzweichfaserplatten (111), (122), (131) enthält.

In einer weiteren vorteilhaften Ausführungsform betrifft die Erfindung einen Formstein wie hier beschreiben, welcher identische oder verschiedene Typen von Holzwerkstoffplatten (121), (123) enthält.

In einer weiteren vorteilhaften Ausführungsform betrifft die Erfindung einen Formstein wie hier beschreiben, welcher aus (i) 4 - 40, bevorzugt 6 - 25 Holzweichfaserplatten besteht und (ii) aus 2 - 6, bevorzugt 2 Holzwerkstoffplatten besteht. Diese Anzahl von Platten hat sich als vorteilhaft erwiesen, um die gewünschte Stärke, eine gute Stabilität und gutes Isolationsvermögen des Formsteins zu erhalten.

Die für den hier beschriebenen Formstein verwendeten Holzweichfaser- bzw. Holzwerkstoffplatten können, müssen aber nicht, identisch sein.

In einer Ausführungsform betrifft die vorliegende Erfindung daher einen Formstein wie hier beschrieben, dadurch gekennzeichnet, dass dieser identische Typen von Holzweichfaserplatten und von Holzwerkstoffplatten umfasst. Ein solcher Formstein ist besonders einfach herstell- und verarbeitbar.

In einer weiteren Ausführungsform betrifft die vorliegende Erfindung einen Formstein wie hier beschrieben, dadurch gekennzeichnet, dass dieser verschiedene Typen von Holzweichfaserplatten umfasst. Ein solcher Formstein kann auf spezifische Bedürfnisse angepasst werden. In einer speziellen Ausführungsform weist ein solcher Formstein äussere Holzweichfaserplatten mit hoher Dichte P_{HD} auf und eine oder mehrere innere Holzweichfaserplatten mit niedriger Dichte P_{ND}; dies ergibt bspw. eine Plattenabfolge P_{HD}-P_{ND}-P_{HD}. Ein solcher Formstein kann insbesondere bezüglich Dämmeigenschaften, Gewicht und Tragfähigkeit optimiert werden. In einer weiteren speziellen Ausführungsform weist ein solcher Formstein äussere Holzweichfaserplatten sowie eine oder mehrere zentrale Holzweichfaserplatten mit hoher Dichte auf und eine oder mehrere zwischen diesen Platten liegende Holzweichfaserplatten mit niedriger Dichte auf, dies ergibt bspw. eine Plattenabfolge P_{HD}-P_{ND}-P_{HD}-P_{ND}-P_{HD}. Ein solcher Formstein zeigt insbesondere Bezüglich der Stabilität von Verzahnungen vorteilhafte Eigenschaften, wie verbesserte Stabilität.

Der Begriff **Leim** wurde vorstehend erläutert. Der Leim kann partiell (z.B. punktuell, teilflächig) oder vollflächig zwischen den genannten Schichten bzw. Lamellen aufgetragen werden bzw. vorliegen. In einer vorteilhaften Ausführungsform betrifft die Erfindung einen Formstein wie hier beschrieben, in welchem besagte Schichten bzw. Lamellen vollflächig oder im wesentlichen vollflächig, miteinander verleimt sind. Die Dicke der gebildeten Leimschicht kann variieren, und hängt unter anderem von der Art des Leims und der Art der Auftragung ab. Typischerweise ergibt sich eine Schichtdicke des Leims von < 5 mm, bevorzugt 0.5 - 3 mm.

In einer vorteilhaften Ausführungsform betrifft die Erfindung einen Formstein wie hier beschrieben, in welchem der Leim ein natürlicher oder synthetischer Holzleim ist, bevorzugt ausgewählt aus der Gruppe umfassend Holzweissleim (d.h. auf Basis PVAC), Melaminharze, Phenolharze und Polyurethan. Solche Leime sind kommerziell erhältlich oder nach an sich bekannten Methoden herstellbar. Die Kombination der genannten Platten mit Holzleim führt zu einer Reihe von Vorteilen, so wird eine Erhöhung der Wasser- und/oder Feuchtebeständigkeit erreicht, eine Erhöhung der Festigkeit erreicht, sowie eine vereinfachte Produktion ermöglicht.

In einer weiteren Ausführungsform kann der erfindungsgemässe Formstein Elemente zur Verbindung mit weiteren Formsteinen (**"Verzahnungen"**) aufweisen. Die Erfindung betrifft somit auch einen Formstein wie hier beschrieben, welcher an seinen Schmalseiten mit formschlüssig ineinander greifenden Verzahnungsbereichen versehen ist. Solche Verzahnungsbereiche sind allgemein bekannt. Die Erfindung ist nicht auf spezifische Verzahnungsbereiche begrenzt; vielmehr können diese in allen gängigen Varianten vorliegen, bspw. in Form von aneinander angepassten Stufen der in Form von aneinander angepassten Nut-Feder (N+F) Verbindungen. Derartige Elemente werden auch als "Falz" bzw. "Stossfalz" bezeichnet. Dadurch wird sicher gestellt, dass ein gegebener Formstein in die Verzahnungsbereiche von vertikal und / oder horizontal benachbarten Formsteinen passt. Die Herstellung solcher Verzahnungen ist an sich bekannt und kann nach gängigen mechanischen Bearbeitungsverfahren, z.B. spanabhebenden Verfahren, erzeugt werden. Ferner kann eine Verzahnung durch Versetzte Anordnung einer oder mehrerer Lamellen erzeugt werden.

In einer Ausführungsform betrifft die Erfindung daher einen Formstein (1) mit Verzahnungen an den Stossflächen und / oder an den Lagerflächen. In einer bevorzugten Ausführungsform betrifft die Erfindung einen Formstein (1) mit Verzahnungen an den Stossflächen und ohne Verzahnung an den Lagerflächen.

Ferner kann der hier beschriebene Formstein eine **Beschichtung seiner Oberfläche** aufweisen. In einer weiteren Ausführungsform betrifft die vorliegende Erfindung daher einen Formstein wie hier beschrieben, dadurch gekennzeichnet, dass dieser eine äussere Beschichtung aufweist ("beschichteter Formstein"). Solche Beschichtungen sind allgemein bekannt. Die Erfindung ist nicht auf spezifische Beschichtungen begrenzt; vielmehr können diese in allen gängigen Varianten vorliegen, bspw. in Form einer oder mehrerer Lackschichten bzw. Farbschichten, einer oder mehrerer Putzschichten, einer oder mehrerer Polymerschichten. Der erfindungsgemäße Formstein kann an allen oder nur an einzelnen Flächen eine äußere Beschichtung aufweisen; bevorzugt weisen eine oder beide Sichtflächen eine äußere Beschichtung auf. Sofern mehr als eine Fläche beschichtet ist, kann die Beschichtung an diesen Flächen gleich oder verschieden sein. Eine Beschichtung der Sichtflächen kann vor oder nach der Erstellung eines Bauelementes, wie nachstehend beschrieben, nach an sich bekannten Verfahren aufgebracht werden. Eine Beschichtung der Seitenflächen kann vor der Erstellung eines Bauelementes, wie nachstehend beschrieben, nach an sich bekannten Verfahren aufgebracht werden.

In weiteren Ausführungsformen kann der hier beschriebene Formstein als **Vollstein** oder als **Hohlstein** ausgeführt sein. Im Rahmen der Vorliegenden Erfindung wird ein Formstein als Vollstein bezeichnet, wenn besagte Platten und Leimschichten das Volumen des Formsteines vollständig, bzw. im Wesentlichen vollständig, ausfüllen.

**Größen und Größenverhältnisse** für den Formstein (1) wurden bereits erläutert; demgemäß ist der Formstein so ausgelegt, dass er am Bau von einer einzelnen Person gehandhabt werden kann. Insbesondere ist der Formstein (1) im wesentlichen quaderförmig und weist bevorzugt ein Kantenverhältnis von x:y:z = 4-6:1-5:2-5 auf. Ferner weist der erfindungsgemässe Formstein (1) bevorzugt ein Volumen von 0 . 005 - 0.2m3, bevorzugt 0.01 - 0.1 m3, auf. Aufgrund dieser Dimensionierung unterscheidet sich ein Formstein (1) von vorgefertigten Bauelementen, wie bspw. Fertigwänden.

Die Dicken der einzelnen Schichten (11), (12), (13) können in weiten bereichen variieren; jedoch so, dass die Gesamtdicke des Formsteins (1) (y-Achse in Fig. 1) erreicht wird. Die Schicht (12) kann bspw. eine Dicke von 150 - 250 mm aufweisen, insbesondere 194 - 200 mm. Die Schichten (11) und (13) können gleiche Dicke (bspw. für Innenwände) oder unterschiedliche Dicken (bspw. für Aussenwände) aufweisen. Bei gleicher Dicke von (11) und (13) beträgt diese bspw. 50 - 150 mm, insbesondere 60 - 120 mm; bei unterschiedlicher Dicke von (11) und (13) beträgt diese bspw. 50 - 100 mm und 100 - 200 mm, insbesondere 60 - 90 mm und 120 - 150 mm. Sofern die Schichten (11) und (13) unterschiedlich Dick sind, ist die Dickere der beiden Schichten bevorzugt als dämmende Aussenschicht ausgelegt bzw. vorgesehen. Es ist ferner vorteilhaft, solche Formsteine zur Verfügung zu stellen, welche mit den im Baugewerbe üblichen Normierungen kompatibel sind; so sind Formsteine mit einer Dicke von 170, 250 und 360 mm bevorzugt.

Ferner kann der hier beschriebene Formstein zusätzliche **Verbindungselemente** ("Verankerungen") zwischen den einzelnen Schichten und / oder Lamellen aufweisen. In dieser Ausführungsform werden die einzelnen miteinander verleimten Lamellen zusätzlich mit einem oder mehreren Verbindungselementen verbunden. Geeignete Verbindungselemente sind an sich bekannt und können vom Fachmann ausgewählt werden. Geeignet sind bspw. Holz- Kunststoff oder Metalldübel, Schrauben, Nägel; insbesondere Holzdübel. Ein Formstein kann eine oder mehrere Verankerungen aufweisen; ferner können diese Verankerungen eine oder mehrere der Lamellen oder Schichten miteinander verbinden. Solche Verankerungen erhöhen zusätzlich die Stabilität des Formsteins und / oder erleichtern dessen Herstellung.

In einer weiteren vorteilhaften Ausführungsform betrifft die Erfindung einen Formstein wie hier beschrieben, in welchem die einzelnen Schichten und / oder Lamellen nur durch Leim miteinander verbunden sind, und somit frei von Verbindungselementen sind. Solche Formsteine sind besonders einfach zu fertigen und werden von Kunden vielfach als vorteilhaft angesehen.

Die Erfindung betrifft ferner die Verwendung von Formsteinen wie hier beschrieben zur Herstellung eines Bauelementes, insbesondere eines Mauerverbundes. Die Erfindung betrifft ferner die Verwendung von Formsteinen wie hier beschrieben für den einschaligen Wandaufbau, insbesondere für den einschaligen Aussenwandaufbau. Aufgrund der positiven Eigenschaften des Formsteins wie hier beschrieben ist es möglich, ca. 25 - 33 % schlankere Aussenwandaufbauten im Vergleich zu den bekannten Aussenwandaufbauten aus Ziegel, Porenbeton oder Kalksandstein zu erstellen. Der erfindungsgemässe Formstein ist somit gleichzeitig Mauerstein und Dämmung; diese beiden Funktionen eines Bauelementes (insbesondere eines Mauerverbundes) werden sonst erst auf der Baustelle durch Verbinden verschiedener Materialien (Mauerstein und Dämmmaterial) erreicht. Die Erfindung betrifft somit einen Formstein mit einer Tragfähigkeit von mindestens 2N/mm2, bevorzugt 3N/mm2 und / oder einem Isolations- bzw. Dämmwert von mindestens 0.043W/m2K, bevorzugt 0.041 W/m2K.

In einem **zweiten Aspekt** betrifft die Erfindung ein Verfahren zur Herstellung eines Formsteines wie hier beschrieben. Als Ausgangsmaterialien des Verfahrens sind Platten geeignet, welche einen Schichtaufbau gemäss (11), (12), (13) aufweisen. Solche Platten können entweder (Variante A) bereitgestellt, verleimt und dann zugeschnitten werden oder, (Variante B) bereitgestellt, zugeschnitten und dann verleimt werden.

Entsprechend betrifft die Erfindung in einer Ausführungsform ein Verfahren zur Herstellung von Formsteinen umfassend die nachstehend genannten Schritte:
■ Bereitstellen und Verleimen der Schichten (11), (12), (13) zur Erzeugung eines Plattenverbundes;
■ Zuschneiden des erzeugten Plattenverbundes;
■ ggf. Erstellen einer Verzahnung;
■ ggf. Erstellen einer Beschichtung;
■ ggf. Erstellen einer Verankerung.

Die Erfindung betrifft in einer weiteren Ausführungsform ein Verfahren zur Herstellung von Formsteinen umfassend die nachstehend genannten Schritte:
■ Bereitstellen und Zuschneiden der Schichten (11), (12), (13);
■ Verleimen der erzeugten Schichten;
■ ggf. Erstellen einer Verzahnung;
■ ggf. Erstellen einer Beschichtung;
■ ggf. Erstellen einer Verankerung.

Nach dem zuerst genannten Verfahren (Variante A) wird zunächst ein Plattenverbund erstellt, welcher die Dicke des gewünschten Formsteins aufweist, durch anschließendes Zuschneiden werden die Seitenflächen des Formsteins (1) erzeugt. Im Verfahren nach Variante B werden zunächst die einzelnen Schichten erzeugt und dann durch Verleimen der Formstein (1) erzeugt. Die einzelnen Schritte des Verfahrens können kontinuierlich oder diskontinuierlich durchgeführt werden, so dass der gesamte Herstellungsprozess nach Variante A oder B entweder kontinuierlich, teilkontinuierlich oder diskontinuierlich ist. Die einzelnen Schritte und vorteilhafte Ausführungsformen des erfindungsgemässen Herstellungsprozesses sollen nachstehend erläutert werden.

Die Herstellung von Platten mit einer Schichtstruktur gemäss (11), (12), (13) kann nach an sich bekannten Methoden, bspw. dem Nassverfahren oder dem Trockenverfahren und anschliessendem verleimen, erfolgen. Das Bereitstellen solcher Platten für einen kontinuierlichen oder diskontinuierlichen Prozess ist an sich bekannt.

Das Zuschneiden der Platten bzw. eines entsprechenden Plattenverbundes ist an sich bekannt und kann nach bekannten Methoden erfolgen.

Das Verleimen von Holzweichfaserplatten bzw. entsprechender Lamellen und Schichten ist an sich bekannt und kann nach bekannten Methoden erfolgen. Wie vorstehend erwähnt, kann das Verleimen punktuell, teilflächig oder vollflächig erfolgen; bevorzugt vollflächig. Das Verleimen umfasst i) die Auftragung eines Leims, bspw. nach gängigen Beschichtungsverfahren, auf die Oberfläche einer Platte, ii) Aufbringen einer weiteren Platte auf die gebildete Leimschicht, iii) Aushärten der Leimverbindung, ggf. unter Einfluss von Druck und / oder Wärme. Zur Erstellung von drei oder mehr Schichten können entweder die Schritte i) - iii) wiederholt werden, oder nur die Schritte i) und ii).

Das Erstellen einer Verzahnung ist an sich bekannt und kann nach bekannten mechanischen Bearbeitungsverfahren, bspw. durch spanabhebende Bearbeitung, erfolgen. Im Zusammenhang mit der Herstellung nach Variante B ist es ferner möglich, eine oder mehrere der Lamellen versetzt, insbesondere planparallel versetzt, anzuordnen, um so eine Verzahnung zu erzeugen.

Das Beschichten eines Formsteines ist an sich bekannt und kann nach bekannten Methoden erfolgen.

In einem **dritten Aspekt** betrifft die Erfindung, ein Bauelement (2) umfassend eine Vielzahl von Formsteinen (1) und ggf. Verbindungsmaterial (3). Vorteilhafte Ausführungsformen und Merkmale dieses Aspektes sollen nachstehend erläutert werden. Die Formsteine sind in einem derartigen Bauelement so angeordnet, dass die Seitenflächen miteinander in Kontakt stehen, entweder direkt oder über ein ggf. vorliegendes Verbindungsmaterial. Anders ausgedrückt sind bei einem erfindungsgemässen Bauelement (2) die Sichtflächen des hier beschriebenen Formsteins (1) - bzw. eine darauf aufgebrachte Beschichtung - sichtbar.

Der Begriff **Bauelement** ist an sich bekannt und umfasst insbesondere Bausteinverbunde wie Wände, Mauern, Stützen, Träger, Treppen von Bauwerken, sowie Teile davon. Somit betrifft die Erfindung Bauelemente, welche für die Erstellung von Gebäuden, insbesondere als tragende Wände, aussteifende Wände, nichttragende Wände, ausgestaltet sind, umfassend eine Vielzahl von Formsteinen (1) und ggf. Verbindungsmaterial (3). Ferner betrifft die Erfindung Bauelemente (2), welche als Aussenwand oder als Innenwand eines Gebäudes ausgestaltet sind. Eine "Wand" bezeichnet im Zusammenhang mit der vorliegenden Erfindung einen Baukörper in Form einer vertikalen Scheibe, deren Länge und Höhe deutlich größer ist als deren Dicke (insbesondere >5), insbesondere eine Gebäudewand, wie Außenwand und Innenwand.

Die erfindungsgemässen Formsteine können durch **Verbindungsmaterial** ("Mörtel", "Kleber", (3)) miteinander verbunden werden. Solches Verbindungsmaterial bildet waagerechte und / oder senkrechte Fugen zwischen den Formsteinen. Als Verbindungsmaterial kann handelsüblicher Mörtel, bspw. Zementmörtel, oder handelsüblicher Kleber, bspw. Fugenkleber, verwendet werden, bevorzugt ist Kleber. Die Schichtdicke des Verbindungsmaterials, bzw. die Dicke der Fuge, kann in weiten bereichen variiert werden; sie ist typischerweise im Bereich von 1/100 bis 1/50 der Dicke des Formsteins im Falle von Mörtel und im Bereich von 0.2 mm - 2 mm im Falle von Kleber.

In einer weiteren Ausführungsform betrifft die vorliegende Erfindung einen Bauelement (2) mit vertikaler und / oder horizontaler Stossausbildung umfassend eine Vielzahl von Formsteinen (1) welche mittels eines Verbindungsmaterials (3) verbunden sind.

In einer weiteren Ausführungsform betrifft die vorliegende Erfindung ein Bauelement (2) umfassend eine Vielzahl von Formsteinen (1) welche mittels eines Verbindungsmaterials (3) nur auf den Lagerfugen (d.h. nicht auf den Stossfugen) verbunden sind. In dieser Ausführungsform ist es bevorzugt, wenn der Formstein (1) an den Stossflächen über eine Verzahnung verfügt, and den Lagerflächen jedoch nicht.

Die erfindungsgemässen Bauelemente können ausschliesslich oder teilweise, bevorzugt ausschliesslich, aus den erfindungsgemässen Formsteinen erstellt werden. Die Formsteine der Erfindung sind somit geeignet, klassische Mauersteine, wie Ziegel, Betonsteine, Gasbetonsteine, teilweise oder völlig zu ersetzen.

Die Erfindung betrifft somit Bauelemente (2) umfassend (d.h. enthaltend oder bestehend aus) einer Vielzahl von Formsteinen (1) und ggf. Verbindungsmaterial (3).

Die Erfindung betrifft ferner Skelettbauwerke, deren Ausfachung Formsteine wie hier beschrieben enthalten. In dieser Ausführungsform ersetzen die erfindungsgemässen Formsteine die die bisher verwendeten ausfachenden Steine oder ausfachenden Materialien.

In einer weiteren Ausführungsform betrifft die vorliegende Erfindung ein Bauelement (2) umfassend eine Vielzahl von Formsteinen (1) und Verbindungsmaterial (3) in **einschaliger Bauweise.** Die guten Trage- und Isolationseigenschaften der erfindungsgemässen Formsteine (1) und Bauelemente (2) sind als besonderer Vorteil anzusehen; diese Eigenschaften ermöglichen es, Aussenwände (und ebenso Innenwände) in einschaliger Bauweise zu erstellen. Eine mehrschalige Bauweise (bestehend aus tragender Schicht und isolierender (bzw. dämmender) Schicht und ggf. weiteren Schichten) kann daher entfallen. Ein Bauelement (2) in einschaliger Bauweise weist typischerweise einen U-Wert von 0.14 W/m2K; bevorzugt 0.10W/m2K auf.

Die Erfindung betrifft ferner die Verwendung von Bauelementen wie hier beschrieben, insbesondere eines Mauerverbundes, zur Herstellung eines Gebäudes und / oder zur Herstellung von Räumen in einem Gebäude. Die erfindungsgemässen Formsteine können daher in der klassischen Massivbauweise oder im Holzbau bei der Erstellung von Gebäuden verwendet werden.

In einem **vierten Aspekt** betrifft die Erfindung, ein Verfahren zur Herstellung eines Bauelementes (2). Wie bereits eingehend erläutert, ist der erfindungsgemässe Formstein geeignet, bereits bekannte Mauersteine, wie Ziegel oder Gasbetonsteine, zu ersetzen. Die Verarbeitung des erfindungsgemässen Formsteins erfolgt in Analogie zu allgemein bekannten Verfahren, die dem Fachmann geläufig sind. Die Erfindung betrifft daher ein Verfahren zur Herstellung eines Bauelementes durch Vermauern der hier beschriebenen Formsteine mittels eines Verbindungsmittels.

Das Verfahren zur Herstellung eines Bauelementes (2) umfasst in einer Ausführungsform die nachstehend genannten, aufeinander folgenden Schritte:
■ Bereitstellen und Ausrichten eines Formsteines (1),
■ Aufbringen von Verbindungsmaterial (3) auf die Lagerfläche und ggf. die Stossfläche des Formsteines (1),
■ Wiederholen dieser Schritte.

In dieser Variante werden Lagerfläche und bevorzugt auch die Stossfläche mit Verbindungsmaterial (3) belegt.

Das Verfahren zur Herstellung eines Bauelementes (2) umfasst in einer weiteren Ausführungsform die nachstehend genannten, aufeinander folgenden Schritte:
■ Bereitstellen und Ausrichten einer ersten Reihe von Formsteinen (1a);
■ Aufbringen einer Schicht Verbindungsmaterial (3) auf die Lagerfläche dieser ersten Reihe von Formsteinen;
■ Bereitstellen und Ausrichten einer weiteren Reihe von Formsteinen (1b) auf dieser Schicht von Verbindungsmaterial (3)
■ ggf. Wiederholen dieser Schritte.

In dieser Variante wird nur die Lagerfläche, nicht jedoch die Stossfläche, mit Verbindungsmaterial (3) belegt.

Die Herstellung der Bauelemente kann sowohl an der Baustelle selber als auch in einem Fertigteilwerk, wo derartige Teile der Bauelemente vorgefertigt werden, durchgeführt werden. In einer Ausführungsform betrifft die Erfindung daher ein Verfahren zur Herstellung eines Bauelementes wie hier beschrieben, dadurch gekennzeichnet, dass Teile eines Bauelementes, bevorzugt plane Wandelemente, vorgefertigt und zur Kombination mit weiteren identischen oder verschiedenen Bauelementen, zur Baustelle verbracht werden. Nach diesem Verfahren kann die Bauzeit auf der Baustelle verringert werden.

Entsprechend betrifft die Erfindung auch die Verwendung eines Formsteins (1) zur Herstellung einer Bauelementes (2), bspw. auf einer Baustelle oder in einem Fertigteilewerk.

Die nachstehend genannten **Beispiele** dienen der weiteren Erläuterung der Erfindung; sie sollen die Erfindung in keiner Weise limitieren.

### 1. Formstein

### Herstellung:

Holzweichfaserplatten und Holzwerkstoffplatten wurden mit einem handelsüblichen, zementösen Fliesenkleber schichtweise miteinander unter Bildung einer ca. 1 mm dicken Schicht gemäss nachstehenden Angaben verleimt. Dabei werden zunächst die Schichten (11) (12) und (13) hergestellt und diese anschliessend miteinander verleimt.

Der Formstein hat die nachstehend genannten Abmessungen, ein Gewicht von ca. 10 kg und eine 10 mm Stossfuge (durch versetztes Anordnen der Schicht (12)).
1.1 Formstein L/B/H 580/254/374 mm; (H = Dicke)
   ■ Schicht (11): 6 Platten Inthermo HFD, Dicke 20 mm, 250 kg/m3
   ■ Schicht (12): 2 Platten 3-Schicht C-C, Faserrichtung der Decklagen 254, Dicke 27 mm und dazwischen 7 Platten Pavawall, Dicke 20 mm, 155 kg/m3
   ■ Schicht (13): 3 Platten Inthermo HFD, Dicke 20 mm, 250 kg/m3.
1.2 Formstein L/B/H 495/243/370 mm; (H = Dicke)
   ■ Schicht (11): 6 Platten Inthermo HFD, Dicke 20 mm, 250 kg/m3
   ■ Schicht (12): 2 Platten 3-Schicht C-C, Faserrichtung der Decklagen 254, Dicke 19 bzw. 32 mm und dazwischen 7 Platten Pavawall, Dicke 20 mm, 155 kg/m3
   ■ Schicht (13): 3 Platten Inthermo HFD, Dicke 20 mm, 250 kg/m3.

### Prüfung:

Die Steine gemäss 1.2 wurden nach DIN EN 772-1 und 772-16 auf Rohdichte und Druckfestigkeit geprüft. Die mittlere Druckfestigkeit (ohne Formfaktor) betrug 1.6 N/mm2; die mittlere Rohdichte betrug 221 kg/m3.

### 2. Prüfwand

### Herstellung:

Die Aus den Formsteinen gemäss Bsp. 1.2 wurde mit Ytong Dünnbettmörtel fugenversetzt 3 Wände mit den Abmessungen 125 cm Länge, 250 cm Höhe, 37 cm Dicke (Steindicke) errichtet. Der Mörtel wurde nur auf den Lagerflächen mittels Mörtelwalze aufgetragen; die Stossflächen wurden ohne Mörtel knirsch gestossen.

Die Wände wurden bis zur Prüfung 20 Tage bei 18 - 22 °C, / 40-60 % rel. Luftfeuchtigkeit gelagert.

### Prüfung auf Druckfestigkeit:

Die Wände wurden entsprechend DIN EN 1052-1 in einer 5000kn Druckprüfmaschine bei zentrischer, gleichmassig verteilter Belastung geprüft. Die Druckfestigkeit betrug 0.7 - 0.7 - 0.8 N/mm2 für die oben beschriebenen Prüfwände.

### Prüfung des Wärmedurchlasswiderstandes:

Die Wände wurden entsprechend DIN EN 1934 geprüft. Der Wärmedurchlasswiderstand betrug 0.042W/m2K, was unter dem angenommenen Wert von 0.050 W/m2K liegt, und somit ein besseres Ergebnis darstellt. Als Bemessungswert für die Wärmeleitfähigkeit kann somit ein Wert von 0.046 W/m2K deklariert werden. Der U-Wert der Wand wie hier gemessen beträgt demnach 0.123 W/m2K. Somit übertreffen die Werte die Vorgaben für den Bau eines Passivhauses bzw. eines Minergiehauses genügt; diese liegen bei U= 0.15 W/m2K.

### 3. Fazit

Die aufgeführten Versuche zeigen, dass mit erfindungsgemässen Formsteinen unter Verwendung der bewährten Mörteltechnik eine tragfähige Wand aufgebaut werden kann. Eine derartige Wand kann direkt an der Baustelle erstellt werden. Ferner kann diese Wand direkt verputzt werden und / oder als Montageebene für die Leitungsverlegung dienen.

Die Versuche zeigen ferner, dass mit erfindungsgemässen Formsteinen unter Verwendung der bewährten Mörteltechnik eine Wand mit guten Isolationseigenschaften (Wärmedämmung und Diffusionseigenschaften) aufgebaut werden kann. Bei einer derartigen Wand kann das Anbringen zusätzlicher Isolation entfallen; die Grenzwerte für Minenergiebauweise werden dennoch übertroffen.

## Patentansprüche

1. Formstein (1), umfassend drei Schichten (11), (12), (13), welche mittels Leim miteinander verbunden sind, **dadurch gekennzeichnet dass**
(a) die erste Schicht (11) eine oder mehrere Holzweichfaserplatten (111) umfasst;
(b) die zweite Schicht (12) zwei Holwerkstoffplatten (121), (123) und eine oder mehrere dazwischen liegende Holzweichfaserplatten (122) umfasst;
(c) die dritte Schicht (13) eine oder mehrere Holzweichfaserplatten (131)umfasst;
(d) die zweite Schicht (12) mittig angeordnet ist;
(e) der Formstein (1) im wesentlichen quaderförmig ist und ein Kantenverhältnis x:y:z = 4-6:1-5:2-5 aufweist;
(f) der Formstein (1) ein Volumen von 0.005-0.2 m3 aufweist.

2. Formstein (1) nach Anspruch 1, **dadurch gekennzeichnet, dass** besagte Platten partiell oder vollflächig miteinander verleimt sind.

3. Formstein (1) nach Anspruch 2, **dadurch gekennzeichnet, dass** besagter Leim entweder ein natürlicher oder synthetischer Holzleim ist, bevorzugt ausgewählt aus der Gruppe der PVAC-Leime und der PU-Leime.

4. Formstein (1) nach einem der vorgängigen Ansprüche, **dadurch gekennzeichnet, dass** er an seinen Schmalseiten, bevorzugt an den Stossfugen, mit formschlüssig ineinander greifenden Verzahnungsbereichen versehen ist.

5. Formstein (1) nach einem der vorgängigen Ansprüche, **dadurch gekennzeichnet, dass** dieser
(a) identische oder verschiedene Typen von Holzweichfaserplatten (111), (122), (131) enthält; und/oder
(b) identische oder verschiedene Typen von Holzwerkstoffplatten (121), (123) enthält; und/oder
(c) an einer oder mehrerer seiner Flächen eine äussere Beschichtung aufweist.

6. Formstein (1) nach einem der vorgängigen Ansprüche, **dadurch gekennzeichnet, dass**
(a) besagte Holzweichfaserplatten ausgewählt sind aus der Gruppe umfassend Platten mit einer Rohdichte von 80 - 300 kg/m3; und / oder
(b) besagte Holzwerkstoffplatten aus ausgewählt sind aus der Gruppe umfassend Platten mit einer Rohdichte von 250 - 800 kg/m3.

7. Formstein (1) nach einem der vorgängigen Ansprüche, **dadurch gekennzeichnet, dass**
(a) besagte Holzweichfaserplatten eine Dicke von 10 - 60 mm, bevorzugt 15 - 25 mm aufweisen; und/oder
(b) besagte Holzwerkstoffplatten eine Dicke von 15 - 40 mm, bevorzugt 24 - 36 mm aufweisen.

8. Formstein (1) nach einem der vorgängigen Ansprüche, **dadurch gekennzeichnet, dass** dieser in der Form eines Vollsteines oder eines Hohlsteines vorliegt.

9. Verfahren zur Herstellung eines Formsteines (1) nach einem der Ansprüche 1 bis 8, umfassend die nachstehend genannten, aufeinander folgenden Schritte:
entweder
■ Bereitstellen und Verleimen der drei Schichten (11), (12), (13) zur Erzeugung eines Plattenverbundes;
■ Zuschneiden des erzeugten Plattenverbundes;
■ ggf. Erstellen einer Verzahnung;
■ ggf. Erstellen einer Beschichtung;
■ ggf. Erstellen einer Verankerung;
oder
■ Bereitstellen und Zuschneiden der drei Schichten (11, 12, 13);
■ Verleimen der erzeugten Schichten;
■ ggf. Erstellen einer Verzahnung;
■ ggf. Erstellen einer Beschichtung;
■ ggf. Erstellen einer Verankerung.

10. Verfahren gemäss Anspruch 9, in welchem alle Schritte kontinuierlich durchgeführt werden.

11. Bauelement (2), insbesondere Bausteinverbund, umfassend eine Vielzahl von Formsteinen (1) nach einem der Ansprüche 1 - 8 und Verbindungsmaterial (3), bevorzugt ausgewählt aus der Gruppe der Kleber.

12. Bauelement (2) gemäss Anspruch 11 in der Form einer tragenden oder nichttragenden Wand, insbesondere in der Form einer tragenden oder nichttragenden, einschaligen Wand.

13. Bauelement (2) gemäss Anspruch 11 oder 12, **dadurch gekennzeichnet, dass** Verbindungsmaterial (3) nur auf den Lagerfugen aufgebracht ist.

14. Verwendung eines Formsteins (1) nach einem der Ansprüche 1 bis 8 zur Herstellung eines Bauelementes (2).

15. Verfahren zur Herstellung eines Bauelementes (2) nach einem der Ansprüche 11 bis 13, durch Vermauern, insbesondere fugenversetztes Vermauern, besagter Formsteine (1) mittels besagtem Verbindungsmittel (3).

16. Verfahren gemäss Anspruch 15, umfassend die Schritte
(a) Bereitstellen und Ausrichten einer ersten Reihe von Formsteinen (1a);
(b) Aufbringen einer Schicht Verbindungsmaterial (3) auf die Lagerfläche dieser ersten Reihe von Formsteinen;
(c) Bereitstellen und Ausrichten einer weiteren Reihe von Formsteinen (1b) auf dieser Schicht von Verbindungsmaterial (3)
(d) ggf. wiederholen der Schritte (b) und (c).

## Claims

1. Shaped brick (1), comprising three layers (11), (12), (13), attached to one another by means of glue, **characterized in that**
(a) the first layer (11) comprises one or more timber soft fibre plates (111);
(b) the second layer (12) comprises two timber material plates (121), (123) and one or more timber soft fibre plates (122) between them;
(c) the third layer (13) comprises one or more timber soft fibre plates (131);
(d) the second layer (12) is arranged in the middle;
(e) the shaped brick (1) is substantially cube-shaped and has an edge ratio x:y:z = 4-6:1-5:2-5;
(f) the shaped brick (1) has a volume of 0.005-0.2 m³.

2. Shaped brick (1) according to claim 1, **characterized in that** said plates are glued to one another partially or completely.

3. Shaped brick (1) according to claim 2, **characterized in that** said glue is either a natural or a synthetic wood glue, preferably chosen from the group of PVAC-glues and the PU-glues.

4. Shaped brick (1) according to one of the preceding claims, **characterized in that** it is provided with form fitted intermeshed regions at its narrow sides, preferably at the butt joints.

5. Shaped brick (1) according to one of the preceding claims, **characterized in that**
(a) it contains identical or different types of timber soft fibre plates (111), (122), (131); and/or
(b) it contains identical or different types of timber material plates (121), (123); and/or
(c) it has an exterior coating on one or more of its surfaces.

6. Shaped brick (1) according to one of the preceding claims, **characterized in that**
(a) said timber soft fibre plates are chosen from the group comprising plates with a gross density of 80 - 300 kg/m3; and/or
(b) said timber material plates are chosen from the group comprising plates with a gross density of 250 - 800 kg/m3.

7. Shaped brick (1) according to one of the preceding claims, **characterized in that**
(a) said timber soft fibre plates have a thickness of 10 - 60 mm, preferably 15 - 25 mm; and/or
(b) said timber material plates have a thickness of 15 - 40 mm, preferably 24 - 36 mm.

8. Shaped brick (1) according to one of the preceding claims, **characterized in that** it is present in the shape of a solid brick or of a hollow brick.

9. Method for manufacturing a shaped brick (1) according to one of the claims 1 to 8, comprising the following consecutive steps:
either
* providing and gluing the three layers (11), (12), (13) for creating a plate composite;
* cutting the created plate composite;
* where required creating an interlocking;
* where required creating a coating;
* where required creating an anchoring;
or
* providing and cutting the three layers (11), (12), (13);
* gluing the created layers;
* where required creating an interlocking;
* where required creating a coating;
* where required creating an anchoring;

10. Method according to claim 9, in which all steps are carried out continuously.

11. Component (2), particularly building block composite, comprising a plurality of shaped bricks (1) according to one of the claims 1 - 8 and composite material (3), preferably chosen from the group of glues.

12. Component (2) according to claim 11 having the shape of a supporting or non-supporting wall, particularly having the shape of a supporting or non-supporting, single-skinned wall.

13. Component (2) according to claim 11 or 12, **characterized in that** attachment material (3) is only applied onto the bearing joints.

14. Use of a shaped brick (1) according to one of the claims 1 to 8 for manufacturing a component (2).

15. Method for manufacturing a component (2) according to one of the claims 11 to 13, by masoning, particularly staggered joint masoning, said shaped bricks (1) by means of said attachment means (3).

16. Method according to claim 15, comprising the steps of
(a) providing and aligning a first row of shaped bricks (1a);
(b) applying a layer of attachment material (3) onto the lying surface of this first row of shaped bricks;
(c) providing and aligning another row of shaped bricks (1b) onto this layer of attachment material (3) ;
(d) where required repeating the steps (b) and (c).

## Revendications

1. Pièce moulée (1), comprenant trois couches (11), (12), (13), attachées l'une avec l'autre à l'aide d'une colle, **caractérisée en ce que**
(a) la première couche (11) comprend une ou plusieurs plaques en fibre de bois (111);
(b) la deuxième couche (12) comprend deux plaques en matériau de bois (121), (123) et une ou plusieurs plaques en fibre de bois (122) entre eux;
(c) la troisième couche (13) comprend une ou plusieurs plaques en fibre de bois (131);
(d) la deuxième couche (12) est arrangée au milieu;
(e) la pièce moulée (1) a essentiellement une forme de cube et un rapport d'arêtes x:y:z = 4-6:1-5:2-5;
(f) la pièce moulée (1) a un volume de 0.005-0.2 m³.

2. Pièce moulée (1) selon la revendication 1, **caractérisée en ce que** lesdites plaques sont collées l'une avec l'autre partiellement ou entièrement.

3. Pièce moulée (1) selon la revendication 2, **caractérisée en ce que** ladite colle est une colle de bois naturelle ou synthétique, préférablement choisie du groupe de colles PVAC et de colles PU.

4. Pièce moulée (1) selon l'une des revendications précédentes, **caractérisée en ce qu'**elle a des régions engrenées en forme finale de ses côtés étroites, préférablement aux joints d'aboutement.

5. Pièce moulée (1) selon l'une des revendications précédentes, **caractérisée en ce**
(a) **qu'**elle contient des types de plaques en fibre de bois (111), (122), (131) identiques ou différentes; et/ou
(b) **qu'**elle contient des types de plaques en matériau de bois (121), (123) identiques ou différentes; et/ou
(c) **qu'**elle a un revêtement extérieur sur une ou plusieurs de ses surfaces.

6. Pièce moulée (1) selon l'une des revendications précédentes, **caractérisée en ce que**
(a) lesdites plaques de fibre en bois sont choisies du groupe comprenant des plaques avec une densité apparente de 80 - 300 kg/m3; et/ou
(b) lesdites plaques en matériau de bois sont choisies du groupe comprenant des plaques avec une densité apparente de 250 - 800 kg/m3.

7. Pièce moulée (1) selon l'une des revendications précédentes, **caractérisée en ce que**
(a) lesdites plaques de fibre en bois ont une épaisseur de 10 - 60 mm, préférablement 15 - 25 mm; et/ou
(b) lesdites plaques en matériau de bois ont une épaisseur de 15 - 40 mm, préférablement 24 - 36 mm.

8. Pièce moulée (1) selon l'une des revendications précédentes, **caractérisée en ce qu'**elle est présente dans une forme d'une pièce solide ou d'une pièce creuse.

9. Procédé pour la fabrication d'une pièce moulée (1) selon l'une des revendications 1 à 8, comprenant les prochaines étapes consécutives:
soit
* mettre à disposition et coller les trois couches (11), (12), (13) afin de créer un ensemble de plaques;
* couper l'ensemble de plaques crée;
* si nécessaire créer un engrènement;
* si nécessaire créer un revêtement;
* si nécessaire créer un ancrage;
soit
* mettre à disposition et couper les trois couches (11), (12), (13);
* coller les couches crées;
* si nécessaire créer un engrènement;
* si nécessaire créer un revêtement;
* si nécessaire créer un ancrage;

10. Procédé selon la revendication 9, dans lequel toutes les étapes sont effectuées de manière continue.

11. Composant (2), particulièrement ensemble de blocs de construction, comprenant une pluralité de pièces moulées (1) selon l'une des revendications 1-8 et du matériau de liaison (3), préférablement choisi du groupe de colles.

12. Composant (2) selon la revendication 11, ayant la forme d'une paroi portante ou non-portante, particulièrement ayant la forme d'une paroi portante ou non-portante à simple épaisseur.

13. Composant (2) selon la revendication 11 ou 12, **caractérisé en ce que** du matériau de liaison (3) est uniquement appliqué sur les joints d'assise.

14. Usage d'une pièce moulée (1) selon l'une des revendications 1 à 8 pour la fabrication d'un composant (2).

15. Procédé pour la fabrication d'un composant (2) selon l'une des revendications 11 à 13, par maçonnage, particulièrement maçonnage à joints décalés, desdites pièces moulées (1) à l'aide desdits moyens de liaison (3).

16. Procédé selon la revendication 15, comprenant les étapes de
(a) mettre à disposition et aligner une première ligne de pièces moulées (1a);
(b) appliquer une couche de matériau de liaison (3) sur la surface d'appui de cette première ligne de pièces moulées;
(c) mettre à disposition et aligner une autre ligne de pièces moulées (1b) sur cette couche de matériau de liaison (3);
(d) si nécessaire répéter les étapes (b) et (c).
